# EUROPÄISCHE PATENTANMELDUNG

(11) **EP 2 363 924 A1**
(43) Veröffentlichungstag der Anmeldung: **07.09.2011**
(21) Anmeldenummer: 10155039.0
(22) Anmeldetag: 01.03.2010
(51) Int. Cl.: H01R 13/506, H01R 13/58, H02K 5/22

(54) **Vorrichtung zum Verbinden eines Kabels mit einem in einem Gehäuse angeordneten elektrischen Bauelement**

(71) Anmelder: Marlafin AG, 6332 Hagendorn (CH)
(72) Erfinder: Conroy, David, Brooklyn, NY 11231 (US)
(74) Vertreter: AMMANN PATENTANWÄLTE AG BERN

(57) **Zusammenfassung**

Die Vorrichtung zum Verbinden eines Kabels (17) mit einem in einem Gehäuse (18) angeordneten elektrischen Bauelement weist einen Tragteil (1) und mindestens einen darin gehaltenen Kontaktteil (2, 3) auf. Der Kontaktteil (2, 3) hat einen Schneidbereich (6, 7), der die Isolation des Kabels (17) durchdringt und einen Leiter des Kabels kontaktiert. Der Kontaktteil (2, 3) weist ausserdem einen Kontaktbereich (4, 5) auf, der einen im Gehäuse (18) angeordneten Leiter kontaktiert. Der Tragteil (1) ist in einer Öffnung des Gehäuses (18) aufgenommen und das Kabel (17) ist zwischen dem Tragteil und dem Gehäuse (18) gehalten. Ein besonderer Vorteil dieser Lösung besteht darin, dass der Tragteil, der die Kontaktteile trägt, gleichzeitig die Aufgabe der Zugentlastung übernimmt, indem er das Kabel zwischen sich und dem Gehäuse klemmt.

## Beschreibung

Die Erfindung betrifft eine Vorrichtung zum Verbinden eines Kabels mit einem in einem Gehäuse angeordneten elektrischen Bauelement, mit einem Tragteil und mindestens einem im Tragteil gehaltenen Kontaktteil, wobei der Kontaktteil einen Schneidbereich und einen Kontaktbereich aufweist, wobei der Schneidbereich die Isolation des Kabels durchdringt und einen Leiter des Kabels kontaktiert und wobei der Kontaktbereich einen im Gehäuse angeordneten Leiter kontaktiert.

Unter den Begriff elektrisches Bauelement sollen im vorliegenden Zusammenhang sowohl elektrische Verbraucher als auch elektrische Energiequellen fallen.

Bekannt sind Verbindungsvorrichtungen für Kabel, bei denen Schneidklemmen oder so genannte IDC-Verbinder (Insulation Displacement Connector), beim Zusammenbauen die Isolation des Kabels durchdringen und so eine elektrische Verbindung zu dem im Kabel vorhandenen elektrischen Leiter herstellen. Ein Beispiel einer solchen Vorrichtung findet sich im Dokument W02004/105186A1, siehe insbesondere Figur 3. Vorteilhaft ist bei dieser Vorrichtung, dass die elektrische Verbindung sehr einfach und ohne Werkzeuge hergestellt werden kann. Nachteilig ist dagegen, dass für die Zugentlastung gesonderte Massnahmen ergriffen werden müssen.

Ferner sind auch Kabelhalter zur Zugentlastung bekannt, beispielsweise aus dem Dokument DE4304385A1. Dieser Halter weist einen Aufnahmeteil mit mehreren parallelen Rillen zum jeweils formschlüssigen Einlegen eines Abschnitts der Kabeladern sowie einen Halteteil zum Fixieren der eingelegten Kabelabschnitte im Aufnahmeteil auf. Die Kabelabschnitte werden umgelenkt und so gegen das Herausziehen aus dem Halter gesichert. Vorteilhaft ist bei dieser Vorrichtung, dass damit eine sichere Zugentlastung gewährleistet ist. Nachteilig ist dagegen, dass die elektrische Verbindung der Kabeladern unabhängig von der Zugentlastung und separat erfolgen muss.

Ausgehend von diesem Stand der Technik liegt der Erfindung die Aufgabe zu Grunde, eine Vorrichtung der eingangs genannten Art vorzuschlagen, welche die Vorteile der einfachen Montage und der Zugentlastung in einer sicheren sowie einfach und kostengünstig zu realisierenden Weise miteinander verbindet.

Gelöst wird diese Aufgabe dadurch, dass der Tragteil in einer Öffnung des Gehäuses aufgenommen ist und dass das Kabel zwischen dem Tragteil und dem Gehäuse gehalten ist.

Ein besonderer Vorteil dieser Lösung besteht darin, dass der Tragteil, der die Kontaktteile trägt, gleichzeitig die Aufgabe der Zugentlastung übernimmt, indem er das Kabel zwischen sich und dem Gehäuse hält.

Eine Ausführungsart der Erfindung sieht vor, dass das Kabel beim Schneidbereich umgelenkt ist. Diese Massnahme verbessert die Kontaktsicherheit und die Sicherheit gehen Ausreissen des Kabels.

Nach einer weiteren Ausführungsart umschlingt das Kabel den Tragteil U-förmig, derart, dass der Schneidbereich die Kabelisolation im inneren Scheitelbereich des U durchdringt. Dadurch werden die Kontaktsicherheit und die Sicherheit gehen Ausreissen des Kabels weiter erhöht.

Gemäss einer anderen Ausführungsart ist das Kabel auf beiden Seiten des Tragteils zwischen dem Tragteil und dem Gehäuse gehalten. Dies verbessert die Ausreisssicherheit weiter.

Eine weitere Ausführungsart sieht vor, dass der Tragteil in Richtung seiner Längsachse in das Gehäuse eingesteckt im Gehäuse durch Rastmittel festgehalten ist. Dadurch kann der Tragteil mit dem Kabel wie ein Stöpsel in das Gehäuse gesteckt werden.

Nach einer anderen Ausführungsart ist der Kontaktteil etwa Y-förmig ausgebildet mit einem den Schneidbereich enthaltenden Schenkel und einem den Kontaktbereich enthaltenden Schenkel. Dies erlaubt eine einfache Gestaltung des Kontaktteils und dessen Herstellung als Stanzteil.

Gemäss einer anderen Ausführungsart ist der den Schneidbereich enthaltende Schenkel kürzer als der den Kontaktbereich enthaltende Schenkel. Dadurch ragt der den Kontaktbereich enthaltende Schenkel weiter in das Gehäuse hinein und kann dort einen Leiter des Bauelements kontaktieren.

Nach einer weiteren Ausführungsart ist der Kontaktteil im Tragteil eingebettet, derart, dass die beiden Schenkel aus dem Kontaktteil heraus ragen. Dadurch ist der Kontaktteil gut gehalten und kann seine Aufgaben optimal erfüllen.

Wenn nach einer weiteren Ausführungsart der Kontaktteil an seinem den Schenkeln abgewandten Ende Verankerungsmittel zur Verankerung des Kontaktteils im Tragteil aufweist, wird die Halterung des Kontaktteils im Tragteil weiter verbessert. Vorteilhaft bestehen die Verankerungsmittel aus mindestens einer Öffnung im Kontaktteil, was eine leichte, einfache und kostengünstige Herstellbarkeit des Kontaktteils und indirekt auch des Tragteils zur Folge hat.

Gemäss einer anderen Ausführungsart sind mindestens zwei Kontaktteile im Tragteil angeordnet, wodurch die Vorrichtung auch für zwei- und mehradrige Kabel geeignet ist.

Nach einer weiteren Ausführungsart umfassen die Rastmittel mindestens einen Rastnocken, der am freien Ende mindestens eines Federarms angeordnet ist. Dies erlaubt eine besonders einfache Verbindung des Tragteils mit dem Gehäuse. Vorteilhaft sind zwei Federarme vorhanden, die vorzugsweise am Tragteil angeordnet sind und in im Gehäuse angeordnete Ausnehmungen greifen. Dies verbessert die Verbindung zwischen dem Tragteil und dem Gehäuse weiter.

Wenn nach einer zusätzlichen Ausführungsart die Federarme und/oder die Rastnocken quer zur Längsachse des Tragteils gesehen unterschiedlich breit sind, kann der Tragteil nur in einer bestimmten Relativposition mit dem Gehäuse verbunden werden, wodurch eine Verbindung der elektrischen Leiter mit falscher Polarität zuverlässig verhindert wird.

Schliesslich ist gemäss einer Ausführungsart vorgesehen, dass der Tragteil aus Kunststoff besteht und vorzugsweise durch Spritzgiessen hergestellt ist. Diese Herstellungsart ist besonders einfach und kostengünstig.

Ein Ausführungsbeispiel der Erfindung wird nachstehend unter Bezugnahme auf die angefügten Zeichnungen beispielhaft erläutert. Es zeigt:
- Figur 1: eine perspektivische Explosionsansicht einer Verbindungsvorrichtung und
- Figur 2: eine Schnittansicht einer Einzelheit aus Figur 1.

Das Kernstück der Vorrichtung ist ein Tragteil 1, in dem im Beispiel zwei Kontaktteile 2 und 3 nebeneinander angeordnet sind. Der Tragteil wird vorzugsweise aus Kunststoff durch Spritzgiessen hergestellt, wobei die Kontaktteile 2, 3 vorteilhaft bei der Herstellung vom Kunststoff umspritzt werden. Um die Verankerung der Kontaktteile 2, 3 im Tragteil zu verbessern, können in den Kontaktteilen 2, 3 Öffnungen 13 (Figur 2) vorhanden sein, die beim Giessen vom Kunststoff durchdrungen werden.

Figur 2 zeigt einen Längsschnitt des Tragteils 1, wobei die Anordnung und Ausbildung der Kontaktteile 2, 3 besonders deutlich sichtbar ist. Jeder Kontaktteil 2, 3 hat in etwa die Form eines in der Figur auf dem Kopf stehenden Y. Einer der beiden Schenkel des Y ist kürzer und hat eine Spitze 6, 7, die dazu bestimmt ist, den Isolationsmantel eines Kabels zu durchdringen und den Kabelleiter zu kontaktieren. Der zweite Schenkel des Y ist länger und bildet eine Kontaktfahne 4, 5, die dazu bestimmt ist, einen Leiter eines in einem Gehäuse 18 (Figur 1) angeordneten elektrischen Bauelements zu kontaktieren. Das Bauelement ist nicht zeichnerisch dargestellt und auch nicht Gegenstand der vorliegenden Erfindung. Da die Kontaktteile 2, 3 vorzugsweise wie dargestellt flach sind, können sie beispielsweise sehr einfach durch Stanzen aus Blech oder Bandmaterial hergestellt werden. Die Dimension und Anordnung der Kontaktteile 2, 3 ist zudem so getroffen, dass sich nach dem Durchschneiden der Kabelisolation die betreffende Kabelader zwischen die beiden Schenkel des Y legt. Im Weiteren weist der Tragteil 1 zwei Federarme 8, 9 auf, an deren freiem Ende jeweils ein nach aussen weisender Rastnocken 10 bzw. 11 angeordnet ist.

Bei der Montage der Vorrichtung wird wie folgt vorgegangen. Ein Kabel 17, das im Beispiel zweiadrig ist, wird in einem U-förmigen Bogen um den Tragteil 1 herum gelegt. Dann wird vorzugsweise an beiden Kabelenden gezogen, derart, dass die Kontaktspitzen 6 und 7 der Kontaktteile 2, 3 den Isolationsmantel des Kabels 17 durchdringen und die Kabeladern kontaktieren. Die beiden Enden des Kabels 17 legen sich dabei auf beiden Seiten in dafür vorgesehene Ausnehmungen des Kontaktteils 1. In diesen Ausnehmungen sind Anlageflächen 12 für das Kabel 17 vorgesehen. Dann wird der Tragteil 1 mitsamt dem Kabel 17 in das Gehäuse 18 gesteckt. In der Innenwand des Gehäuses 18 vorgesehene Nuten 20 und 21 nehmen dabei die Rastnocken 10, 11 auf und sorgen so für die richtige Positionierung der Kontaktfahnen 4, 5 im Gehäuse 18. Wenn zusätzlich die richtige Polarität wichtig ist, kann beispielsweise die Nute 20 und der Rastnocken 10 eine andere Breite haben als die Nute 21 und der Rastnocken 11. Eine alternative Möglichkeit der Polaritätssicherung besteht darin, die Nuten 20, 21 und dementsprechend die Federarme 8, 9 mit den Rastnocken 10, 11 in einem Winkel zueinander anzuordnen, der nicht 180 Grad beträgt. Während des Einschiebens des Kontaktteils 1 mit dem Kabel 17 biegen sich die Federarme 8, 9 elastisch gegeneinander und wenn der Tragteil 1 so weit in das Gehäuse 18 eingeführt wurde, bis ein am Tragteil 1 vorgesehener Anschlag 16 am oberen Rand 19 des Gehäuses 18 ansteht, springen die durch die Federarme 8, 9 unter elastischer Vorspannung stehenden Rastnocken 10, 11 in dafür in der Wandung des Gehäuses 18 vorgesehene Rastausnehmungen 22, 23 und verhindern auf Grund ihrer Gestaltung, dass der Tragteil 1 wieder aus dem Gehäuse 18 heraus gezogen werden kann. In dieser Endposition wird das Kabel 17 auf gegenüberliegenden Seiten des Tragteils 1 zwischen den Anlageflächen 12 und der Innenwand des Gehäuses 18 geführt und geklemmt. Die Ausreisssicherheit kann zusätzlich erhöht werden, wenn die Anlageflächen 12 als eine Art Noppen ausgebildet werden, welche die Kabelisolation verformen. Falls das kürzere Ende des Kabels 17 herausragt, kann es nun bündig zur Oberkante des Tragteils 1 abgeschnitten werden.

Diese Verbindung ist sowohl elektrisch als auch mechanisch sicher. Durch die Rastnocken 10, 11 widersteht der Tragteil starken Zugkräften, die gegebenenfalls auf das Kabel 17 ausgeübt werden und die Kontaktspitzen 6, 7 verhindern zusammen mit der U-förmigen Umlenkung des Kabels 17 zuverlässig, dass das Kabel 17 herausgerissen werden kann.

Wenn eine Polaritätssicherung gewünscht ist, können alternativ oder ergänzend zu den oben geschilderten Massnahmen am Tragteil 1 Markierungen 14, 15 vorgesehen sein, die bei der Montage mit übereinstimmenden Markierungen 24, 25 am Gehäuse 18 auszurichten sind.

### Bezugszeichenliste

- 1: Tragteil
- 2: Kontaktteil
- 3: Kontaktteil
- 4: Kontaktfahne
- 5: Kontaktfahne
- 6: Kontaktspitze
- 7: Kontaktspitze
- 8: Federarm
- 9: Federarm
- 10: Rastnocken
- 11: Rastnocken
- 12: Anlagefläche
- 13: Ankerelement
- 14: Markierung
- 15: Markierung
- 16: Anschlag
- 17: Kabel
- 18: Gehäuse
- 19: Rand
- 20: Nut
- 21: Nut
- 22: Rastausnehmung
- 23: Rastausnehmung
- 24: Markierung
- 25: Markierung
- 26:
- 27:
- 28:
- 29:
- 30:

## Patentansprüche

1. Vorrichtung zum Verbinden eines Kabels (17) mit einem in einem Gehäuse (18) angeordneten elektrischen Bauelement, mit einem Tragteil (1) und mindestens einem im Tragteil (1) gehaltenen Kontaktteil (2, 3), wobei der Kontaktteil (2, 3) einen Schneidbereich (6, 7) und einen Kontaktbereich (4, 5) aufweist, wobei der Schneidbereich (6, 7) die Isolation des Kabels (17) durchdringt und einen Leiter des Kabels kontaktiert und wobei der Kontaktbereich (4, 5) einen im Gehäuse (18) angeordneten Leiter kontaktiert, **dadurch gekennzeichnet, dass** der Tragteil (1) in einer Öffnung des Gehäuses (18) aufgenommen ist und dass das Kabel (17) zwischen dem Tragteil (1, 12) und dem Gehäuse (18) gehalten ist.

2. Vorrichtung nach Anspruch 1, **dadurch gekennzeichnet, dass** das Kabel (17) beim Schneidbereich (6, 7) umgelenkt ist.

3. Vorrichtung nach Anspruch 2, **dadurch gekennzeichnet, dass** das Kabel (17) den Tragteil (1) U-förmig umschlingt, derart, dass der Schneidbereich (6, 7) die Kabelisolation im inneren Scheitelbereich des U durchdringt.

4. Vorrichtung nach Anspruch 3, **dadurch gekennzeichnet, dass** das Kabel (17) auf beiden Seiten des Tragteils (1) zwischen dem Tragteil und dem Gehäuse (18) gehalten ist.

5. Vorrichtung nach einem der vorangehenden Ansprüche, **dadurch gekennzeichnet, dass** der Tragteil (1) in Richtung seiner Längsachse in das Gehäuse (18) eingesteckt im Gehäuse (18) durch Rastmittel (10, 11) festgehalten ist.

6. Vorrichtung nach einem der vorangehenden Anspruche, **dadurch gekennzeichnet, dass** der Kontaktteil (2, 3) etwa Y-förmig ausgebildet ist mit einem den Schneidbereich (6, 7) enthaltenden Schenkel und einem den Kontaktbereich (4, 5) enthaltenden Schenkel.

7. Vorrichtung nach Anspruch 6, **dadurch gekennzeichnet, dass** der den Schneidbereich (6, 7) enthaltende Schenkel kürzer ist als der den Kontaktbereich (4, 5) enthaltende Schenkel.

8. Vorrichtung nach einem der Ansprüche 6 bis 7, **dadurch gekennzeichnet, dass** der Kontaktteil (2, 3) im Tragteil (1) eingebettet ist, derart, dass die beiden Schenkel aus dem Kontaktteil (2, 3) heraus ragen.

9. Vorrichtung nach einem der Ansprüche 6 bis 8, **dadurch gekennzeichnet, dass** der Kontaktteil (2, 3) an seinem den Schenkeln abgewandten Ende Verankerungsmittel (13) zur Verankerung des Kontaktteils (2, 3) im Tragteil (1) aufweist.

10. Vorrichtung nach Anspruch 9, **dadurch gekennzeichnet, dass** die Verankerungsmittel aus mindestens einer Öffnung (13) im Kontaktteil (2, 3) bestehen.

11. Vorrichtung nach einem der vorangehenden Ansprüche, **dadurch gekennzeichnet, dass** mindestens zwei Kontaktteile (2, 3) im Tragteil (1) angeordnet sind.

12. Vorrichtung nach einem der Ansprüche 5 bis 11, **dadurch gekennzeichnet, dass** die Rastmittel mindestens einen Rastnocken (10, 11) umfassen, der am freien Ende mindestens eines Federarms (8, 9) angeordnet ist.

13. Vorrichtung nach Anspruch 12, **dadurch gekennzeichnet, dass** zwei Federarme (8, 9) vorhanden sind, die vorzugsweise am Tragteil (1) angeordnet sind und in im Gehäuse (18) angeordnete Ausnehmungen (22, 23) greifen.

14. Vorrichtung nach Anspruch 13, **dadurch gekennzeichnet, dass** die Federarme (8, 9) und/oder die Rastnocken (10, 11) quer zur Längsachse des Tragteils (1) gesehen unterschiedlich breit sind.

15. Vorrichtung nach einem der vorangehenden Ansprüche, **dadurch gekennzeichnet, dass** der Tragteil (1) aus Kunststoff besteht und vorzugsweise durch Spritzgiessen hergestellt ist.
